# FASCICULE DE BREVET EUROPEEN

(11) **EP 2 069 585 B1**
(45) Date de publication et mention de la délivrance du brevet: **18.08.2010**
(21) Numéro de dépôt: 07823497.8
(22) Date de dépôt: 12.09.2007
(51) Int. Cl.: E04C 2/04

(54) **PLAQUE DE PAREMENT, NOTAMMENT PLAQUE DE PLATRE**
Verkleidungsplatte, insbesondere Gipskartonplatte
Facing panel, in particular plasterboard panel

(30) Priorité: 15.09.2006 FR 0608077
(43) Date de publication de la demande: 17.06.2009
(73) Titulaire: PLACOPLATRE, 92150 Suresnes (FR)
(72) Inventeur: GEERAERT, Emmanuel, B-2650 Kapellen (BE); BENKEMOUN, Yves, F-92500 Rueil-Malmaison (FR); BOURDON, Laurent, F-16100 Cognac (FR); CASALS, Rosa, F-92210 Saint-Cloud (FR); DEFENDENTI, David, F-88100 Saint-Die (FR); DENIMAL, Jacques, F-60200 Compiègne (FR); DURIAUD, Pierre Marie, F-78570 Andresy (FR); FRITSCH, Alexandre, F-67800 Hoenheim (FR); HAMELIN, Yves, F-91000 Evry (FR); LAROULANDIE, Christine, F-92200 Neuilly-sur-Seine (FR); MAIMOUNI, Nadia, F-92000 Nanterre (FR); PERAUDEAU, Aurélie, F-75012 Paris (FR); PEYRAT, Fabien, F-33000 Bordeaux (FR); PINEDE, Alain, F-33750 Baron (FR); ROSIQUE, Patrick, F-01800 Meximieux (FR); VERHAEGHE, Marc Antoine, F-59000 Lille (FR)
(74) Mandataire: Hartmann, Jean-Luc
(86) Numéro de dépôt international: PCT/FR2007/001470
(87) Numéro de publication internationale: WO 2008/031941

(56) Documents cités:
- EP-A- 0 663 483
- EP-A1- 0 849 415
- EP-A1- 1 361 317
- WO-A-00/53860
- DE-A1- 10 241 223
- DE-U1- 8 119 141
- DE-U1- 29 825 125
- FR-A1- 2 376 272
- US-A- 1 330 347
- US-A- 5 390 458

## Description

La présente invention concerne des plaques de parement, notamment des plaques de plâtre.

Une plaque de plâtre présente une âme en plâtre prise en sandwich entre deux feuilles de carton. Ces plaques se présentent généralement sous forme rectangulaire et comportent deux bords opposés amincis. De telles plaques de plâtre sont parfaitement connues de l'homme du métier,

Il est connu par le document FR-2 376 272 des plaques rectangulaires de plâtres pourvues de deux rainures en V destinées à être transportées à plat jusqu'à un chantier de construction où les parties marginales sont pliées à l'équerre par rapport à la partie principale de la plaque.

Les parties marginales sont maintenues dans cette position par une colle appliquée dans les rainures pour former des rebords. Des panneaux ainsi obtenus sont alors assemblée en double paroi dans lesquels les rebords dirigés vers l'intérieur forment des entretoises. En plafond, les rebords assemblés et dirigés vers le haut forment des soupoutres.

Un inconvénient des plaques de plâtre est la difficulté qui existe pour les manipuler et les transporter. Ceci est notamment dû à la taille des plaques et également à leur poids. En effet, les plaques de plâtre présentent généralement une longueur supérieure à deux mètres de manière à pouvoir réaliser des cloisons verticales sans avoir à disposer deux plaques l'une au-dessus de l'autre.

La présente invention a alors pour but de fournir des moyens permettant de faciliter la manipulation et/ou le transport d'une plaque de plâtre.

A cet effet, elle propose une plaque de parement, notamment plaque de plâtre, comportant une âme disposée entre deux feuilles de carton,

Selon la présente invention, une feuille de carton présente une découpe sensiblement droite s'étendant d'un bord de la plaque jusqu'à un bord opposé.

La découpe ainsi réalisée dans la feuille de carton formé une ligne de cassure pour l'âme de la plaque de parement. Un choc permet alors de casser l'âme de la plaque le long de la découpe. Les deux parties de l'âme de la plaque de parement, de part et d'autre de la cassure, peuvent alors pivoter l'une par rapport à l'autre, la seconde feuille de carton formant une charnière. En pivotant de 180°, les deux parties de la plaque de parement viennent l'une face à l'autre permettant ainsi de limiter l'encombrement de la plaque dans une dimension, la longueur par exemple.

Pour faciliter la cassure de l'âme, cette dernière peut présenter une entaille au niveau de la découpe réalisée dans le carton, sur au moins une partie de la longueur de cette découpe. La présente invention concerne une plaque de parement comme définie ici et qui présente une cassure réalisée dans l'âme de la plaque au niveau de la découpe (et/ou de l'entaille), Cette découpe (et éventuellement l'entaille si elle est présente) peut être recouverte, totalement ou partiellement d'un joint de colle.

Une plaque de parement selon l'invention est par exemple rectangulaire et comporte deux bords opposés amincis. Sa découpe s'étend alors avantageusement d'un bord aminci vers l'autre bord aminci, perpendiculairement à ceux-ci. Les bords amincis sont généralement réalisés sur les bords longitudinaux de la plaque de parement (correspondant donc aux grands côtés de la plaque). Une telle découpe permet alors de réduire l'encombrement en longueur de la plaque de parement lorsque celle-ci est repliée.

Dans une variante de réalisation préférée, une face de la plaque de parement recouverte de carton est une face plane et la découpe est réalisée sur cette face plane. L'autre face, qui sert alors de charnière, peut alors être utilisée comme face avant de la plaque de parement, c'est-à-dire la face visible de la plaque une fois celle-ci montée. Ainsi, une fois la plaque de parement montée, la découpe, éventuellement l'entaille, et la cassure sont invisibles.

Avantageusement, la feuille de carton opposée à la feuille découpée présente une masse surfacique supérieure à 200 g/m², par exemple 240 g/m². Une telle feuille de carton est renforcée par rapport aux feuilles de carton utilisées habituellement pour la réalisation de plaques de parement en plâtre et peut être pliée et dépliée plusieurs fois sans se déchirer.

La présente invention concerne également une plaque de parement telle que décrite plus haut dont l'âme présente la cassure sur toute son épaisseur, et pour laquelle la feuille de carton opposée à la feuille découpée est pliée à environ 180° le long de la cassure. Pour protéger la cassure d'une telle plaque de parement, la cassure est avantageusement enveloppée par une feuille de papier. On peut également envisager que les bords libres de la plaque opposés à la cassure sont eux aussi enveloppés par une feuille de papier.

La présente invention concerne en outre un ensemble de plaques de parement présentant un pli de 180°, caractérisé en ce que les plaques sont empilées les unes sur les autres. Dans cet empilage, les cassures sont de préférence disposées les unes au-dessus des autres et sont enveloppées par une feuille de papier. On peut également prévoir dans un tel ensemble de plaques que les bords de plaque opposés aux cassures sont eux aussi enveloppés par une feuille de papier.

Des détails et avantages de la présente invention ressortiront mieux de la description qui suit, faite en référence aux dessins schématiques annexés sur lesquels :
La figure 1 est une vue de face d'une plaque selon l'invention,
La figure 2 est une vue de côté de la plaque de la figure 1,
La figure 3 correspond à la figure 2, la plaque étant pliée,
La figure 4 montre schématiquement l'emballage d'une plaque pliée, et
La figure 5 est une vue similaire à celle de la figure 3 pour une variante de réalisation.

Les dessins représentent une plaque de plâtre qui comporte globalement la même forme qu'une plaque de plâtre de l'art antérieur. Cette plaque de plâtre 2 présente une âme 4 en plâtre prise en sandwich entre deux feuilles de carton : une feuille avant 6 et une feuille arrière 8. La feuille avant 6 est dénommée de la sorte car il s'agit de la feuille de carton destinée à être visible lorsque la plaque de plâtre 2 est montée. Ainsi, la feuille arrière 8 est cachée lorsque la plaque de plâtre 2 est montée.

De manière connue également, la plaque de plâtre 2 présente deux bords amincis 10. La plaque de plâtre 2 représentée est une plaque rectangulaire et les bords amincis 10 sont réalisés sur une face de la plaque de plâtre 2 au niveau des bords longitudinaux (grands côtés) de la plaque de plâtre 2 rectangulaire. De façon connue, ces bords amincis 10 sont réalisés sur la face avant de la plaque de plâtre 2. La feuille de carton 6 est ainsi sensiblement plane sur toute la surface de la plaque de plâtre 2 sauf au niveau des grands côtés de cette plaque où la feuille avant 6 est légèrement inclinée de manière à former un bord aminci 10. La feuille arrière 8 est quant à elle sensiblement plane sur toute la surface de la plaque de plâtre 2.

Une telle structure de plaque de plâtre est connue de l'art antérieur.

Selon la présente invention, une feuille de carton de cette plaque de plâtre 2 est découpée selon une découpe droite s'étendant d'un bord à l'autre de la plaque.

Dans la forme de réalisation représentée aux dessins, on reconnaît sur la figure 1 une découpe 12 réalisée dans la feuille arrière 8 et s'étendant d'un bord longitudinal à l'autre. Cette découpe 12 est une découpe transversale, parallèle aux petits côtés de la plaque de plâtre 2 et équidistante de ceux-ci. La découpe 12 est donc, en résumé, une découpe transversale réalisée à mi-hauteur de la plaque de plâtre 2 sur la face arrière de celle-ci.

La découpe 12 est par exemple une découpe continue réalisée à l'aide d'un outil tranchant. Cette découpe est de préférence réalisée dans toute l'épaisseur de la feuille de carton 8. Il est envisageable ici d'avoir soit une découpe continue, soit une découpe en pointillés.

Lors de la réalisation de la découpe 12, une entaille est réalisée dans l'âme 4 de la plaque. Cette entaille se confond sur les figures avec la découpe 12. Elle est peu profonde : elle représente par exemple une profondeur de l'ordre du millimètre. Elle est avantageusement d'une profondeur inférieure au 1/5^{ème}, ou de préférence en 1/10^{ème} de l'épaisseur de l'âme 4. Cette entaille est réalisée simultanément avec la découpe 12, avec le même outil (non représenté) qui réalise la découpe 12.

La découpe 12 et l'entaille correspondante permettent de réaliser une cassure 14 dans l'âme 4 de la plaque de plâtre 2. Cette cassure 14 s'étend le long de la découpe 12 et est représentée sur les figures 2 à 4. Lorsque cette cassure 14 est réalisée, la plaque de plâtre 2 peut être pliée, la feuille avant 6 en carton remplissant alors la fonction de charnière.

Les figures 3 et 4 représentent une plaque de plâtre 2 dans laquelle on a réalisé un pli 16 à 180° le long de la cassure 14. On obtient ainsi deux demi-plaques de plâtre disposées face à face ayant une feuille de carton avant d'une seule pièce. L'encombrement en hauteur de la plaque de plâtre 2 a ainsi été réduit de moitié. L'encombrement en largeur est conservé et l'encombrement en épaisseur est doublé. De cette manière, l'épaisseur de la plaque étant quasiment négligeable par rapport à la longueur et à la largeur de celle-ci, la plaque de plâtre 2 peut être plus facilement transportée et manipulée.

La figure 4 montre une variante de réalisation. On retrouve ici la plaque de plâtre 2 avec un pli 16 à 180° dans la feuille avant 6 de la figure 3. Dans cette variante de réalisation, la cassure 14 est enveloppée dans une feuille de papier 18. Cette dernière enveloppe ainsi la cassure 14 ainsi que la feuille arrière 8 de la plaque de plâtre à proximité de la cassure 14.

On peut également prévoir, comme représenté sur la figure 4, d'envelopper également ensemble les deux bords transversaux 20 de la plaque de plâtre 2. Une feuille de papier 18' est utilisée à cet effet. De même que la feuille de papier 18, il s'agit ici par exemple d'une feuille réalisée dans un papier du type de ceux utilisés couramment dans le domaine de l'emballage. D'autres matériaux, par exemple une matière synthétique, peuvent être envisagés ici.

Les feuilles en papier 18 et 18' sont par exemple mises en place dans l'usine de fabrication des plaques de plâtre. Ces plaques de plâtre pliées peuvent être empilées les unes sur les autres, de même qu'on empile des plaques de plâtre. On peut envisager d'envelopper individuellement les cassures 14 de plusieurs plaques de plâtre empilées les unes sur les autres et/ou de prévoir d'envelopper ensemble toutes les cassures superposées. De même, on peut prévoir un emballage deux à deux des bords transversaux des plaques de plâtre et/ou un emballage de tous les bords transversaux superposés d'une pile de plaques de plâtre pliée selon l'invention.

La présente invention peut s'appliquer à toutes les dimensions de plaques de plâtre. A titre d'exemple, une plaque de plâtre dépliée présente par exemple une hauteur de 2500 mm et une largeur de 600 ou 1200 mm. L'épaisseur de l'âme 4 de la plaque est quant à elle par exemple de l'ordre de 10 ou 13 mm. On retrouve ici des dimensions de plaques de plâtre couramment utilisées. Toutes autres dimensions peuvent être ici envisagées.

De façon avantageuse, la feuille avant 6, destinée à être pliée, est réalisée dans un carton présentant une masse surfacique supérieure à 200 g/m², par exemple 240 g/m². Toutefois, l'invention peut être réalisée avec une feuille de carton "classique" présentant un grammage inférieur.

Lorsqu'une plaque 2 qui a été pliée est à nouveau dépliée, comme représentée sur la figure 2, les deux demi-plaques de plâtre viennent parfaitement s'emboîter au niveau de la cassure 14. La plaque de plâtre 2 ainsi dépliée présente alors un aspect quasiment identique à celui d'une plaque de plâtre, de mêmes dimensions, de l'art antérieur. Seules la découpe 12 et l'entaille correspondante dans l'âme 4 apparaissent à l'arrière de la plaque, c'est-à-dire du côté normalement caché une fois la plaque posée. Le fait de prévoir au niveau de l'âme 4 une cassure et non pas une découpe, permet d'avoir un parfait repositionnement des deux parties de la plaque de plâtre 2 lorsque celle-ci est dépliée. Une cassure permet en effet de réaliser le pli 16 sans enlèvement de matière au niveau de l'âme 4 en plâtre. Comme illustré sur la figure 2, la plaque 2, après avoir été pliée pour sa manutention et dépliée pour sa pose, peut recevoir un joint de colle 22 qui vient recouvrir l'entaille et la découpe 12, de préférence sur quasiment toute leur longueur, sauf aux extrémités, de manière à ne pas gêner la pose et la fixation de la plaque sur des montants d'une ossature.

La présente invention propose ainsi une solution permettant de plus facilement manipuler et transporter des plaques de plâtre. Ces plaques présentent un encombrement, par exemple en hauteur, qui est réduit sans toutefois être obligé de prévoir un plus grand nombre de joints lors de la réalisation d'une paroi.

La mise en place d'une telle plaque de plâtre est facile. Lorsque la plaque de plâtre pliée est enveloppée à ses extrémités à l'aide d'une feuille de papier, les deux demi-plaques sont parfaitement solidarisées l'une à l'autre. Avant utilisation, les feuilles de papier 18 et/ou 18' sont retirées. La plaque est alors mise en place puis dépliée. Ainsi, il n'est pas nécessaire de manipuler la plaque dépliée. Le joint de colle peut être mis en place ici.

La figure 5 illustre une variante de réalisation dans laquelle la cassure 14, et donc aussi la découpe 12 et l'entaille correspondante, ne sont pas réalisées à mi-hauteur de la plaque 2 de parement mais avec un léger décalage. Ainsi, lorsque la plaque 2 est pliée (figure 5), le bord supérieur et le bord inférieur sont décalés. Ce léger décalage, par exemple de l'ordre de 1 à plusieurs centimètres, est destiné à faciliter le dépliage de la plaque 2.

La présente invention ne se limite pas à la forme de réalisation et à ses variantes décrites à titre d'exemples non limitatifs. Elle concerne également toutes les autres variantes de réalisation sans s'écarter de la portée de l'invention comme définie par les revendications.

La description qui est faite plus haut concerne une plaque à deux bords amincis. La découpe et la cassure réalisées sont perpendiculaires aux bords amincis. Ceci permet alors de limiter l'encombrement de la plaque en longueur. Une découpe (avec ou sans entaille correspondante) et une cassure parallèles aux bords amincis peuvent également être envisagées. On obtient alors une plaque dont l'encombrement en largeur est limité lorsqu'elle est pliée.

La présente invention peut également être mise en oeuvre avec des plaques de parement composites comportant une âme dans un matériau similaire à du plâtre pris en sandwich entre deux feuilles de carton.

La description ci-dessus concerne le mode de réalisation préféré où la découpe (et éventuellement l'entaille) est réalisée sur la face arrière (non visible après montage) d'une plaque de parement. Cette découpe, dans certains cas, peut éventuellement être réalisée sur la face avant de la plaque, celle dans laquelle sont généralement réalisés les bords amincis.

La présente invention concerne aussi les plaques de parement présentant un doublage, tel du PSE (PolyStyrène Expansé) par exemple. Dans une telle plaque, la découpe est réalisée à la fois dans le doublage et dans la feuille de carton adjacente, l'entaille étant quant à elle réalisée éventuellement dans l'âme de la plaque.

## Revendications

1. Plaque de parement, notamment plaque de plâtre (2), comportant une âme (4) disposée entre deux feuilles de carton (6, 8), une seule feuille de carton (8) présentant une découpe (12) sensiblement droite et s'étendant d'un bord de la plaque jusqu'à un bord opposé,
**caractérisée en ce que** l'âme (4) de la plaque de parement présente une cassure (14) au niveau de la découpe (12).

2. Plaque de parement selon la revendication 1,
**caractérisée en ce que** l'âme (4) présente une entaille au niveau de la découpe (12) sur au moins une partie de la longueur de cette dernière .

3. Plaque de parement selon la revendication 2, **caractérisée en ce que** l'entaille est peu profonde et présente une profondeur de l'ordre du millimètre.

4. Plaque de parement selon l'une des revendications 1 à 3, **caractérisée en ce que** la découpe (12) est recouverte d'un joint de colle (22).

5. Plaque de parement selon l'une des revendications 1 à 4, **caractérisée en ce qu'**elle est rectangulaire, **en ce qu'**elle comporte deux bords (10) opposés amincis, et **en ce que** la découpe (12) s'étend d'un bord aminci (10) vers l'autre bord aminol (10), perpendiculairement à ceux-ci.

6. Plaque de parement selon l'une des revendications 1 à 5, **caractérisée en ce qu'**une face de la plaque de parement (2) recouverte de la feuille de carton (8) est une face plane et **en ce que** la découpe (12) est réalisée sur cette face plane.

7. Plaque de parement selon l'une des revendications 1 à 6, **caractérisée en ce que** la feuille de carton (6) opposée à la feuille découpée (8) présente une masse surfacique supérieure à 200 g/m².

8. Plaque de parement selon l'une des revendications 1 à 7, **caractérisée en ce que** l'âme (4) présente la cassure (14) sur toute son épaisseur, et **en ce que** à l'état plié la feuille de carton (6) opposée à la feuille découpée (8) est pliée à environ 180° le long de la cassure (14).

9. Plaque de parement selon la revendication 8, **caractérisée en ce que** la cassure (14) est enveloppée par une feuille de papier (18), et **en ce que** les bords libres de la plaque opposés à la cassure (14) sont enveloppés par une feuille de papier (18').

10. Ensemble de plaques de parement (2) selon la revendication 8, **caractérisé en ce que** les plaques (2) sont empilées les unes sur les autres.

11. Ensemble de plaques selon la revendication 10, **caractérisé en ce que** les cassures (14) sont disposées les unes au-dessus des autres et **en ce qu'**elles sont enveloppées par une feuille de papier (18).

12. Ensemble de plaques selon la revendication 11, **caractérisé en ce que** les bords de plaque opposés aux cassures (14) sont enveloppés par une feuille de papier (18').

## Claims

1. Facing board, notably plaster board (2), having a core (4) disposed between two sheets (6, 8) of card, a single sheet (8) of card having a substantially straight cut (12) extending from one edge of the board to an opposite edge, **characterised in that** the core (4) of the facing board has a break (14) at the location of the cut (12).

2. Facing board according to claim 1, **characterised in that** the core (4) has a nick at the location of the cut (12) over at least a part of the length of the latter.

3. Facing board according to claim 2, **characterised in that** the nick is shallow and has a depth of the order of one millimetre.

4. Facing board according to any one of claims 1 to 3, **characterised in that** the cut (12) is covered by a glue seal (22).

5. Facing board according to any one of claims 1 to 4, **characterised in that** it is rectangular, **in that** it has two opposite thinned edges (10), and **in that** the cut (12) extends from one thinned edge (10) to the other thinned edge (10), perpendicularly to the latter.

6. Facing board according to any one of claims 1 to 5, **characterised in that** one face of the facing board (2) covered with the sheet (8) of card is a plane face and **in that** the cut (12) is produced on that plane face.

7. Facing board according to any one of claims 1 to 6, **characterised in that** the sheet (6) of card opposite the cut sheet (8) has a mass per unit area greater than 200 g/m².

8. Facing board according to any one of claims 1 to 7, **characterised in that** the core (4) has the break (14) throughout its thickness, and **in that** in the folded state the sheet (6) of card opposite the cut sheet (8) is folded at approximately 180° along the break (14).

9. Facing board according to claim 8, **characterised in that** the break (14) is wrapped by a sheet (18) of paper, and **in that** the free edges of the board opposite the break (14) are wrapped by a sheet (18') of paper.

10. Set of facing boards (2) according to claim 8, **characterised in that** the boards (2) are stacked one on the other.

11. Set of boards according to claim 10, **characterised in that** the breaks (14) are disposed one above the other and **in that** they are wrapped by a sheet (18) of paper.

12. Set of boards according to claim 11, **characterised in that** the board edges opposite the breaks (14) are wrapped by a sheet (18') of paper.

## Patentansprüche

1. Verkleidungsplatte, insbesondere Gipskartonplatte (2), umfassend einen Kern (4), der zwischen zwei Kartonblättern (6, 8) angeordnet ist, wobei ein einziges Kartonblatt (8) einen Ausschnitt (12) umfasst, der im Wesentlichen gerade ist und sich von einem Rand der Platte bis zu einem entgegengesetzten Rand erstreckt,
**dadurch gekennzeichnet, dass** der Kern (4) der Verkleidungsplatte eine Bruchlinie (14) im Bereich des Ausschnitts (12) umfasst.

2. Verkleidungsplatte nach Anspruch 1,
**dadurch gekennzeichnet, dass** der Kern (4) im Bereich des Ausschnitts (12) über mindestens einen Teil des Letztgenannten eine Einkerbung umfasst.

3. Verkleidungsplatte nach Anspruch 2, **dadurch gekennzeichnet, dass** die Einkerbung von geringer Tiefe ist und eine Tiefe in der Größenordnung eines Millimeters aufweist.

4. Verkleidungsplatte nach einem der Ansprüche 1 bis 3, **dadurch gekennzeichnet, dass** der Ausschnitt (12) mit einer Klebeverbindung (22) bedeckt ist.

5. Verkleidungsplatte nach einem der Ansprüche 1 bis 4, **dadurch gekennzeichnet, dass** sie rechteckig ist, dass sie zwei abgeschrägte gegenüberliegende Ränder (10) aufweist und dass sich der Ausschnitt (12) senkrecht zu diesen Rändern von einem abgeschrägten Rand (10) zum anderen abgeschrägten Rand (10) erstreckt.

6. Verkleidungsplatte nach einem der Ansprüche 1 bis 5, **dadurch gekennzeichnet, dass** eine Seite der Verkleidungsplatte (2), die mit dem Kartonblatt (8) bedeckt ist, eine ebene Fläche ist und dass der Ausschnitt (12) auf dieser ebenen Fläche gebildet ist.

7. Verkleidungsplatte nach einem der Ansprüche 1 bis 6, **dadurch gekennzeichnet, dass** das Kartonblatt (6), das dem ausgeschnittenen Blatt (8) gegenüberliegt, eine flächenbezogene Masse von über 200 g/m² aufweist.

8. Verkleidungsplatte nach einem der Ansprüche 1 bis 7, **dadurch gekennzeichnet, dass** der Kern (4) über seine gesamte Dicke die Bruchlinie (14) aufweist und dass im zusammengefalteten Zustand das Kartonblatt (6), das dem ausgeschnittenen Blatt (8) gegenüberliegt, entlang der Bruchlinie (14) um etwa 180° gefaltet ist.

9. Verkleidungsplatte nach Anspruch 8, **dadurch gekennzeichnet, dass** die Bruchlinie (14) von einem Papierblatt (18) umhüllt ist und dass die freien Ränder der Platte, die der Bruchlinie (14) gegenüberliegen, von einem Papierblatt (18') umhüllt sind.

10. Anordnung von Verkleidungsplatten (2) nach Anspruch 8, **dadurch gekennzeichnet, dass** die Platten (2) übereinandergestapelt sind.

11. Anordnung von Verkleidungsplatten nach Anspruch 10, **dadurch gekennzeichnet, dass** die Bruchlinien (14) übereinander angeordnet sind und dass sie von einem Papierblatt (18) umhüllt sind.

12. Anordnung von Verkleidungsplatten nach Anspruch 11, **dadurch gekennzeichnet, dass** die Ränder der Platte, die den Bruchlinien (14) gegenüberliegen, von einem Papierblatt (18') umhüllt sind.
